# EUROPÄISCHE PATENTANMELDUNG

(11) **EP 0 029 199 A1**
(43) Veröffentlichungstag der Anmeldung: **27.05.1981**
(21) Anmeldenummer: 80106932.9
(22) Anmeldetag: 10.11.1980
(51) Int. Cl.: F21K 2/00, G09F 13/20, F21V 9/16

(54) **Farbige Leuchte, z.B. für Leuchtreklame, Aussen- und Innenbeleuchtung**

(30) Priorität: 15.11.1979 DE 2946191
(71) Anmelder: SIEMENS AKTIENGESELLSCHAFT, 80333 München (DE)
(72) Erfinder: Pape, Heinz, Dipl.-Phys., D-8000 München 71 (DE); Quella, Ferdinand, Dr.-Ing., D-8035 Gauting (DE)

(57) **Zusammenfassung**

Erhöhung des Wirkungsgrades und/oder lokale Erhöhung der Lichtintensität farbiger Leuchten durch Verwendung eines Lumineszenzkörpers als Leuchtengehäuse oder Gehäuseteil, dessen Material phosphoreszierende oder fluoreszierende Partikel enthält, so dass diejenigen Bereiche des Lichtwellenspektrums, die kurzwelliger als das Licht der gewünschten Farbe sind, durch Photo!umines- zens zu längeren Wellenlängen verschoben werden.

## Beschreibung

Die Erfindung betrifft farbige Leuchten, z. B. Lichtreklamen, Straßenbeleuchtungen, Signalleuchten, Dekorationen, Innen- und Außenbeleuchtungen.

Farbige Leuchten werden bisher durch Gasentladungsröhren mit verschiedenen Füllungen und Leuchtstoffen realisiert oder indem die Lichtquelle selbst oder das Leuchtengehäuse wie ein Farbfilter eingefärbt werden und deshalb nur für einen Teil des weißen Spektrums durchlässig sind. Im ersten Fall ist man farblich an die Emissionslinien der Füllgase und anorganischen Leuchtstoffe gebunden, im zweiten wird ein großer Teil des erzeugten Lichtes wieder absorbiert und geht damit verloren.

Zur Erzeugung von selbstleuchtenden, weit sichtbaren Aufschriften oder anderen Zeichen werden oft speziell angefertigte Leuchtstoffröhren verwendet. Das ist konstruktiv aufwerdig und daher relatiy teuer Eine einfachere Lösung ist die rückseitige Beleuchtung einer dunklen Abdeckung mit hellen, transparenten Zeichen oder umgekehrt dunklen Zeichen auf hellem Grund. Bei diesem Verfahren geht wieder ein großer Teil des erzeugten Lichtes durch Absorption verloren.

Der Erfindung liegt die Aufgabe zugrunde, mit möglichst einfachen_{'}Mitteln farbige Leuchten zu realisieren, die gegenüber bisher gebräuchlichen einen höheren Wirkungsgrad für die Erzeugung von farbigem Licht aufweisen und/oder farbiges Licht mit relativ hoher Intensität . über beliebig geformte Flächen (z. B. Buchstaben) abstrahlen können.

Diese Aufgabe wird dadurch gelöst, daß ein Leuchtengehäuse oder ein (eventuell zusätzliches) Teil davon mit phosphoreszierenden oder fluoreszierenden Partikeln (Lumineszenzkörper), die in das Gehäusematerial eingearbeitet oder oberflächlich aufgetragen (z. B. lumineszierender Reflektor) sind, vorgesehen ist, so daß diejenigen Bereiche des Lichtwellenspektrums, die kurzwelliger als das Licht der gewünschten Farbe sind, durch Phdtolumineszenz zu längeren Wellenlängen verschoben werden.

Dabei ist in erster Linie an organische Fluoreszenzfarbstoffe in fester organischer Lösung (z. B.von Polymethylmethacrylat) gedacht. Generell können die fluoreszierenden oder phosphoreszierenden Partikel jedoch organisch oder anorganisch sein und in (fester) Lösung oder ungelöst (Pigmente) im Gehäusematerial oder an dessen Oberfläche vorliegen.

Im folgenden wird derjenige Teil des Leuchtengehäuses, in den die photolumineszierendenden Partikel eingearbeitet oder auf den sie oberflächlich aufgetragen sind,' Lumineszenzkörper genannt.

Die Lösung gemäß der Erfindung bietet drei wesentliche Vorteile:
1. Das Licht, das bei absorbierend eingefärbten Leuchten verlorengeht, beispielsweise bei einer roten Lampe der kurzwellige Spektralbereich etwa mit Wellenlängen _{/}1<600 nm, wird bei Verwendung eines geeigneten Fluoreszenzfarbstoffes ebenfalls absorbiert. Es geht jedoch nicht verloren, sondern wird zum größten Teil (Fluoreszenzaüsbeute > 90 % ist nicht selten) bei längeren Wellenlängen als Fluoreszenzlicht reemittiert. Die Ausbeute an farbigem Licht wird dadurch gegenüber gebräuchlichen, absorbierend eingefärbten Lampen erhöht. Dies kann im praktischen Fall bedeuten, daß eine farbige Leuchte, die bisher mit einer Lampe von z. B. 100 W Leistung ausgerüstet wurde,-mit einer Lampe geringerer Leistung ausgestattet werden kann, um die gleiche Strahlungsintensität durch das Gehäuse zu erzeugen. Die Energieeinsparung richtet sich dabei unter anderem nach der spektralen Energieverteilung der Lampe und der Absorptionsbande des Fluoreszenzfarbstoffes.
2. Die Farbe der Lichtquelle kann durch Austausch des Lumineszenzkörpers (im einfachsten Fall einer Platte) gewechselt werden. Auch automatische Farbwechselvorrichtungen vor weißen Lichtquellen können mit Lumineszenzkörpern bestückt werden. Bei herkömmlichen farbigen Leuchtstoffröhren ist ein derartig einfacher Farbwechsel nicht möglich.
3. In einer wesentlichen Weiterbildung der Erfindung wirkt der Lumineszenzkörper als Lichtkonzentrator. Bei geeigneter Ausführung des Lumineszenzkörpers (hochtransparentes Material, z. B. PMMA, geeignete Formgebung und glatte Oberflächen) wird ein sehr großer Teil des Lumineszenzlichtes (bei PMMA ca. 75 %) durch Totalreflexion an den Grenzflächen im Lumineszenzkörper gehalten und geleitet. Dieses Licht kann nur an den Stellen (Auskoppelstellen) abgestrahlt werden, an denen die Totalreflexion unterbrochen wird und an denen nicht, wie das z. B. an den Schmalseiten einer Platte möglich ist, durch Reflektoren (auch diffuse) für eine Rückführung des Lichtes in den Lumineszenzkörper gesorgt wird. Auskoppelstellen sind z. B. die Schmalseiten einer Platte, Kerben, rauhe oder mit lichtstreuenden Pigmenten bedruckte Teile der Oberfläche, Blasen oder Streuzentren im Material. Die Lichtintensität an den Auskoppelstellen ist dabei um einen Faktor erhöht, der in erster Näherung proportional zum Verhältnis von Lichtsammelfläche/Auskoppelfläche ist.

Mit einem geeignet ausgeführten Lumineszenzkörper kann also Licht großflächig gesammelt und auf Auskoppelstellen konzentriert werden, die leicht in beliebiger Form herstellbar sind. Abgesehen davon, daß durch lokale Intensitätserhöhungen sehr schöne dekorative Effekte erzielbar sind, lassen sich leuchtende Aufschriften und Zeichen einfach und wegen der guten Lichtausnutzung auch sehr lichtstark realisieren. Als Beispiel sei ein rückseitig mit Leuchtstoffröhren beleuchteter plattenförmiger Fluoreszenzkörper mit Auskoppelstellen in Buchstabenform genannt. Diese Platte wird auf der Seite des Betrachters von einer zumindest für das Fluoreszenzlicht lichtundurchlässigen Folie oder Platte abgedeckt, die im Bereich der Auskoppelstellen transparente Unterbrechungen von. Fluoreszenzkörper und Abdeckplatte bilden die Frontseite eines innen reflektierend ausgeführten Lechtenghäuses..

Im einer Weiterbildung der Erfindung ist vorgesehen, daß bei Verwendung von Lumineszenzstoffen, die im transparenten Material des Lumineszenzkörpers ungelöst eingearbeitet werden (Pigmente), ein transparentes Material gewählt wird, das im Brechungsindex möglichst gut mit demjenigen des Pigments übereinstimmt. Dadurch werden Streuverluste gering gehalten und es ist möglich, auch mit lumineszierenden Pigmenten einen Lumineszenzkörper als Lichtkonzentrator auszubilden. Besonders bei phosphoreszierenden Stoffen ist eine Lösung in transparentem Trägermaterial oft unmöglich oder beeinträchtigt sehr stark die Phosphoreszenz.

Nach einer Weiterbildung der Erfindung ist klares, transparentes Material zur Leitung des Lumineszenzlichtes vorgesehen. Die Lichtleitung in eingefärbtem Material ist mit Verlusten verbunden. Eine nahezu verlustlose Lichtleitung durch das klare, transparente Material über bestimmte Bereiche (beispielsweise solchen, die nicht vom Anregungslicht für die Lumineszenz erreicht werden) ist deshalb in manchen Anwendungsfällen von Vorteil.

Nach einer Weiterbildung der Erfindung sind Reflektoren zur Führung des Lumineszenzlichtes vorgesehen. Mit ihrer Hilfe kann Lumineszenzlicht, das den Lumineszenzkörper an Stellen verläßt, an denen keine Auskoppelung vorgesehen ist (z. B. Schmalseiten einer Platte), in den Lumineszenzkörper zurückgeführt werden. Außerdem werden die möglichen Raumformen für den Lichtkonzentrator erweitert, da Spiegel die Lichtleitung um scharfe Ecken ermöglichen.

Nach einer Weiterbildung sind Reflektoren (nicht dargestellt) an den Stellen des Lumineszenzkörpers angebracht, an denen aus konstruktiven Gründen (z. B. Halterungen) die Lichtleitung durch Totalreflexion nicht aufrecht erhalten werden kann. Dadurch werden Verluste beispielsweise an Halterungen vermieden oder reduziert.

Nach einer Weiterbildung der Erfindung sind Bereiche des Lumineszenzkörpers außerhalb von Auskoppelstellen und vorzugsweise in deren unmittelbarer Umgebung durch eine Folie oder Platte abgedeckt, die das Lumineszenzlicht stark absorbiert oder reflektiert. Das hat den Vorteil, daß für einen Beobachter der Kontrast von Auskoppelstellen zur Umgebung wesentlich erhöht wird.

Nach einer Weiterbildung der Erfindung ist diese Abdeckung für Anregungslicht durchlässig. Das hat den Vorteil, daß auch von der Beobachterseite her einfallendes Licht zur Anregung der Photolumineszenz beiträgt.

Nach einer Weiterbildung der Erfindung werden mehrere Lumineszenzstoffe (fluoreszierende oder phosphoreszierende Partikel) homogen in einen Lumineszenzkörper eingearbeitet. Dies hat den Vorteil, daß mit Hilfsfarbstoffen das von beispielsweise einer Leuchtstoffröhre angebotene Licht optimal in den Absorptionsbereich eines Lumineszenzstoffes geschoben werden kann. Dabei überlappen Emissionsbande-des einen mit der Absorptionsbande des zweiten Lumineszenzstoffes.

Nach weiteren Ausgestaltungen der Erfindung ist eine räumlich inhomogene Verteilung von ein oder mehreren Lumineszenzstoffen in einen oder mehreren Lumineszenzkörpern vorgesehen. Dadurch lassen sich verschiedene dekorative Effekte erzielen.

Nach einer Weiterbildung der Erfindung ist eine Vielzahl unterschiedlicher Methoden der Lichtauskoppelung aus dem Lumineszenzkörper vorgesehen, deren Vorteile sich aus dem jeweiligen Anwendungsfall ergeben.

Als Lichtquellen für die Anregung der Photolumineszenz finden bevorzugt Leuchtstoffröhren Verwendung, da sie eine hohe Lichtausbeute und geringe Wärmeentwicklung haben.

Nach Weiterbildungen der Erfindung ist als Lumineszenzkörper ein Behälter mit einer lumineszierenden Flüssigkeit bzw. ein Lichtleitfaserbündel vorgesehen, wobei in lichtleitendem Material Lumineszenzstoffe eingearbeitet sind. In beiden Fällen ergeben sich dekorativ sehr interessante Möglichkeiten. Man denke etwa an Luftblasen in einer angestrahlten Flüssigkeit, in der ein Fluoreszenzfarbstoff gelöst ist oder an mit unterschiedlichen Fluoreszenzfarbstoffen dotierte PMMA-Fasern. Im letztgenannten Falle würden abhängig von der Farbe des Anregungslichtes-immer nur bestimmte Fasern an ihren Spitzen leuchten. Beispielsweise in Kombination mit einer Anregungslichtquelle mit einem rotierenden Farbfilterrad davor wären Effekte erzielbar, wie sie bei bisher bekannten Lampen dieser Art mit vertretbarem Aufwand nicht realisierbar sind.

Die Erfindung wird nun anhand der Figuren, in denen einige Ausführungsbeispiele skizziert sind, erläutert. Für das Verständnis des Erfindungsgedankens unnötige Teile, wie elektrische Zuleitungen oder Halterungen, sind nicht dargestellt. Funktionsgleiche Teile sind mit den gleichen Bezugszeichen versehen.

Figur 1 zeigt einen Seitenschnitt durch eine Reklameleuchte,
Figur 2 eine Leuchtstoffröhre mit lumineszierendem Gehäuse,
Figur 3 eine Glühlampe mit lumineszierendem Gehäuse.

In Figur 1 ist mit 1 ein Lichtstrahl gekennzeichnet, der in der Leuchtstoffröhre 2 erzeugt wurde. Er trifft auf einen lumineszierenden Partikel 3 (beispiesweise ein Fluoreszenzfarbstoffmolekül), das in den Lumineszenzkörper 4 eingearbeitet ist, der hier als Lichtkonzentrator ausgebildet ist. Lumineszenzlicht 5 wird emittiert und durch Totalreflexionen im Lumineszenzkörper geleitet, bis es auf die Auskoppelstellen 6 trifft und in Richtung des Beobachters B den hier plattenförmigen Lumineszenzkörper verläßt. Die Auskoppelstellen sind hier Kerben, die mit einem Pigment ausgefüllt sind, das das Lumineszenzlicht diffus reflektiert. Bei Verwendung eines phosphoreszierenden Pigments, dessen Absorptionsspektrum bei kürzeren Wellenlängen als denen des Lumineszenzlichtes 5 liegt, leuchten die Auskoppelstellen noch bis zu einigen Stunden in der Dunkelheit nach, wenn die Leuchtstoffröhre 2 ausgeschaltet wird. Die Auskoppelstellen 6 haben beispielsweise die Form von Buchstaben. Eine Abdeckplatte 7, die im Bereich der Auskoppelstellen transparent oder unterbrochen ist, absorbiert oder reflektiert Licht, das außerhalb der Auskoppelstellen 6 den Lumineszenzkörper 4 in Richtung des Beobachters B verläßt. Mit 8 ist eine reflektierende Beschichtung an den Schmalseiten des Lumineszenzkörpers bezeichnet. Die Anordnung ist in einem Gehäusekasten 9 aufgebaut, der innen mit einer reflektierenden Schicht 10 (z. B. weißer Anstrich) versehen ist.

In Figur 2 ist ein rohrförmiger Lumineszenzkörper 4 dargestellt, in den neben lumineszierenden PartikeJn3 auch Streuteilchen 11 eingearbeitet sind, die das farbige Lumineszenzlicht 5 sehr schnell auskoppeln (vergleiche Beschreibung zu Figur 1). Die Beleuchtung erfolgt durch eine Leuchtstoffröhre 2.

Figur 3 zeigt schematisch eine Leuchte, bei der eine Glühlampe 12 als Lichtquelle fungiert und ein Lumineszenzkörper 4, der als Lichtkonzentrator ausgebildet ist, den Lampenschirm bildet.

## Patentansprüche

1. Farbige Leuchten, z. B. Lichtreklamen, Straßenbeleuchtungen, Signalleuchten, Dekorationen, Innen- und Außenbeleuchtungen, dadurch gekennzeichnet , daß ein Leuchtengehäuse oder ein (eventuell zusätzliches) Teil (4) davon mit phosphoreszierenden oder fluoreszierenden Partikeln (3) (Lumineszenzkörper), die in das Gehäusematerial eingearbeitet oder oberflächlich aufgetragen (z. B. lumineszierender Reflektor) sind, vorgesehen ist, so daß diejenigen Bereiche des Lichtwellenspektrums, die kurzwelliger als das Licht der gewünschten Farbe sind, durch Photolumineszenz zu längeren Wellenlängen verschoben werden.

2. Farbige Leuchte nach Anspruch 1, dadurch gekennzeichnet , daß der Lumineszenzkörper (4) in der Weise als Lichtkonzentrator ausgebildet ist, daß auftreffendes Licht durch Photolumineszenzstreuung und nachfolgende (Total-) Reflexionen an den Grenzflächen gesammelt und geführt und dieses Lumineszenzlicht über Auskoppelstellen (6) abgestrahlt wird.

3. Farbige Leuchte nach Anspruch 2, dadurch gekennzeichnet , daß bei Verwendung von Lumineszenzstoffen, die im transparenten Material des Lumineszenzkörpers (4) ungelöst eingearbeitet werden (Pigmente), solches transparentes Material gewählt wird, das im Brechungsindex möglichst gut mit denjenigen des Pigments übereinstimmt.

4. Farbige Leuchte nach Anspruch 2, dadurch gekennzeichnet , daß klares, transparentes Material zur Führung des Lumineszenzlichtes (Lichtleitung) zwischen Lichtsammelflächen untereinander oder zu Auskoppelstellen (6) hin Verwendung findet.

5. Farbige Leuchte nach Anspruch 2, dadurch gekennzeichnet , daß Reflektoren (8) (auch diffuse) zur Führung des Lumineszenzlichtes Verwendung finden.

6. Farbige Leuchte nach Anspruch 2, dadurch gekennzeichnet , daß Reflektoren (nicht dargestellt) an den Stellen des Lumineszenzkörpers (4) angebracht sind, an denen aus konstruktiven Gründen (z. B. Halterungen) die Lichtleitung durch Totalreflexion nicht aufrecht erhalten werden kann.

7. Farbige Leuchte nach Anspruch 2, dadurch gekennzeichnet , daß Bereiche des Lumineszenzkörpers (4) außerhalb von Auskoppelstellen (6) und vorzugsweise in deren unmittelbaren Umgebung durch eine Folie oder Platte (7) abgedeckt werden, die das Lumineszenzlicht stark absorbiert oder reflektiert.

8. Farbige Leuchte nach Anspruch 7, dadurch gekennzeichnet , daß Bereiche des Lumineszenzkörpers (4) außerhalb von Auskoppelstellen (6) und vorzugsweise in deren unmittelbaren Umgebung durch eine Folie oder Platte (7) abgedeckt werden, die das Lumineszenzlicht stark absorbiert, und für das Anregungslicht (1) des Lumineszenzstoffes transparent ist.

9. Farbige Leuchte nach den Ansprüchen 1 oder 2, dadurch gekennzeichnet , daß mehrere Lumineszenzstoffe (3) (fluoreszierende oder phosphoreszierende Partikel) homogen in einem Lumineszenzkörper (4) eingearbeitet sind.

10. Farbige Leuchte nach den Ansprüchen 1 oder 2, dadurch gekennzeichnet , daß ein oder mehrere Lumineszenzstoffe (3) mit örtlich unterschiedlicher Konzentration in einem Lumineszenzkörper (4) eingarbeitet sind.

11. Farbige Leuchte nach den Ansprüchen 1 oder 2, dadurch gekennzeichnet , daß mehrere, mit verschiedenen Lumineszenzstoffen (3) eingefärbte Lumineszenzkörper (4) nebeneinander oder schichtweise übereinander angeordnet sind.

12. Farbige Leuchte nach einem oder mehreren der vorhergehenden Ansprüche, dadurch gekennzeichnet , daß die Auskoppelstellen (6) aufgedruckte Pigmente (auch fluoreszierende oder phosphoreszierende), reflektierend beschichtete Kerben, Wölbungen, Schmalseiten des Lumineszenzkörpers eingearbeitete Blasen oder Zusatzstoffe (z. B. zweiter transparenter Thermoplast, Glas) mit stark unterschiedlichem Brechungsindex, Streuzentren im Material (z. B. teilkristallines, transparentes Kunststoffmaterial wie Polyethylentherephthalat, Polyamid) oder eingearbeitete Streuteilchen (auch fluoreszierende oder phosphoreszierende Pigmente) sind.

13. Farbige Leuchte nach einem der vorherigen Ansprüche, dadurch gekennzeichnet , daß als Lichtquelle Leuchtstoffröhren (2) Verwendung finden.

14. Farbige Leuchte nach Anspruch 1 und 13, dadurch gekennzeichnet , daß das Emissionsspektrum der Lampe (2, 12) und das Absorptionsspektrum des Lumineszenzstoffes (3) aufeinander abgestimmt sind.

15. Farbige Leuchte nach einem der vorhergehenden Ansprüche, dadurch gekennzeichnet , daß als Lumineszenzkörper (4) ein Behälter mit einer lumineszierenden Flüssigkeit vorgesehen ist.

16. Farbige Leuchte nach einem der vorhergehenden Ansprüche, dadurch gekennzeichnet , daß als Lumineszenzkörper (4) ein Lichtleitfaserbündel vorgesehen ist, wobei im lichtleitenden Material Lumineszenzstoffe (3) eingearbeitet sind.
